# EUROPÄISCHE PATENTSCHRIFT

(11) **EP 1 300 541 B1**
(45) Veröffentlichungstag und Bekanntmachung des Hinweises auf die Patenterteilung: **05.10.2005**
(21) Anmeldenummer: 02017962.8
(22) Anmeldetag: 10.08.2002
(51) Int. Cl.: E06B 9/17, E06B 9/54, E04F 10/06

(54) **Rollladenkastenbaueinheit**
Roller shutter box
Caisson de volet roulant

(30) Priorität: 04.10.2001 DE 10148957
(43) Veröffentlichungstag der Anmeldung: 09.04.2003
(73) Patentinhaber: SKS Stakusit Bautechnik GmbH, 47198 Duisburg (DE)
(72) Erfinder: Perpeet, Michael, 45481 Mülheim / Ruhr (DE)
(74) Vertreter: Nunnenkamp, Jörg

(56) Entgegenhaltungen:
- DE-A- 3 643 233
- DE-A- 10 126 729
- DE-A- 19 626 124
- PATENT ABSTRACTS OF JAPAN vol. 2000, no. 21, 3. August 2001 (2001-08-03) -& JP 2001 090451 A (SEKISUI CHEM CO LTD), 3. April 2001 (2001-04-03)

## Beschreibung

Die Erfindung betrifft eine Rollladenkastenbaueinheit, mit einem Kastenkörper zur Aufnahme eines Rollladenpanzers und eines Fliegengitters, wobei im oder am Kastenkörper zusätzlich noch eine Markise angebracht ist, und wobei Rollladenpanzerführungsschienen, Fliegengitterführungsschienen und Markisenführungsschienen vorgesehen sind.

Eine Rollladenkastenbaueinheit der eingangs beschriebenen Gestaltung wird im Rahmen der DE 36 43 233 A1 dokumentiert. Hier geht es um eine vorgefertigte Fenster- und Rollladenvorrichtung für Häuser. In diesem Zusammenhang wird auch der motorische Antrieb einzelner Rollladensysteme beschrieben. Eine Abstimmung untereinander erfolgt nicht.

Die japanische Vorveröffentlichung JP 2001 090 451 A beschäftigt sich mit einer Rollladenkastenbaueinheit, die einen Rollladenpanzer und eine Markise miteinander kombiniert.

Im Rahmen der DE 196 26 124 A1 wird ein Rollladen mit einer Zusatzabschirmung beschrieben. Vergleichbare Aggregate sind Gegenstand der DE 94 13 520 U1.

Die bekannten Rollladenkastenbaueinheiten haben sich bewährt, wenn es darum geht, einen Rollladenpanzer mit einem Fliegengitter bzw. einem Fliegengitter-Rollo zu kombinieren. Allerdings ist der Sonnenschutz verbesserungsbedürftig bzw. fehlt gänzlich oder muss vom Rollladenpanzer übernommen werden. Sofern an dieser Stelle die DE 36 43 233 A1 bereits entsprechende Ansatzpunkte liefert, fällt auf, dass die einzelnen Abdeckungsbahnen gleichsam willkürlich betätigt werden.

An dieser grundsätzlichen Problematik vermag auch die DE 297 14 391 U1 nichts zu ändern. Denn diese befasst sich mit einer Kombination von Rollladen- und Insektenschutz-Rollo.

Der Erfindung liegt das technische Problem zugrunde, eine Rollladenkastenbaueinheit der eingangs beschriebenen Beschaffenheit so weiter zu bilden, dass unter allen Umständen ein funktionsgerechter Betrieb ermöglicht wird und im Übrigen eine Raumbelüftung unverändert gelingt.

Zur Lösung dieser Aufgabenstellung ist im Rahmen der Erfindung eine gattungsgemäße Rollladenkastenbaueinheit dadurch gekennzeichnet, dass die Markise als Ausstell-Markise mit Fallrohr und Leitrohr ausgebildet ist, wobei das Leitrohr ein Markisentuch im oberen Bereich senkrecht führt, und wobei Ausstellschienen dafür sorgen, dass das Markisentuch unterhalb des Leitrohres eine abgewinkelte Position im Vergleich zur Fenster- oder Türebene eines dahinter befindlichen Fensters bzw. einer Tür oder einer Rollladenpanzerebene einnimmt, und dass die Rollladenpanzerführungsschienen zwischen den Fliegengitterführungsschienen und den Markisenführungsschienen angeordnet sind.

Die Markise ist also als Ausstell-Markise mit in Gebrauchsstellung in Seitenansicht zumindest teilweise winkelig gegenüber der Tür- oder Fensterebene oder einer Rollladenpanzerebene angeordnetem Markisentuch ausgebildet. Dabei stellt die zusätzlich zu dem Rollladenpanzer und dem Fliegengitter vorgesehene Markise einen zuverlässigen und einfach zu handhabenden Sonnenschutz dar. Dieser verhindert üblicherweise, dass (intensive) Sonnenstrahlen in ein vom Rollladenpanzer verschließbares Fenster oder eine Tür einfallen und beispielsweise einen dahinter befindlichen Raum unnötig erhitzen.

Gleichzeitig lassen sich mit einer solchen Markise die Beleuchtungsverhältnisse in dem betreffenden Raum optimieren. Das gelingt mit einem Rollladenpanzer schon deshalb nicht, weil das durchfallende Licht zumeist viel zu wenig ist und eine unnatürliche Abschattung des dahinter befindlichen Raumes verursacht. Dagegen lässt sich die Ausstell-Markise von ihrer Lichtdurchlässigkeit her an die geografischen Gegebenheiten und Raumanforderungen optimal anpassen. Denn mit der Ausstell-Markise wird die Sonne mit dem zumindest teilweise winklig angeordneten Markisentuch zuverlässig abgeschattet und wird dennoch genügend Licht in den dahinter befindlichen Raum hereingelassen.

Im Rahmen der Erfindung bestehen verschiedene Möglichkeiten zur weiteren Ausgestaltung. So kann die Markise grundsätzlich in einem angebrachten Schutzgehäuse aufgenommen werden, und zwar so, wie dies in der eingangs bereits angesprochenen DE 196 26 124 A1 im Detail beschrieben wird. Selbstverständlich ist bei dieser Variante das Fliegengitter fest im Innern des Kastenkörpers angeordnet, befindet sich beispielsweise unterhalb des Rollladenpanzers, in einer oberen vorderen Ecke des Kastenkörpers oder einer unteren oder oberen hinteren Ecke des Kastenkörpers.

Die Erfindung schlägt in der Regel vor, die Markise zusammen mit ihrem Schutzgehäuse am Kastenkörper, vorzugsweise an dessen Bodenbrett, anzubringen, wohingegen im Kastenkörper der Rollladenpanzer und das Fliegengitter aufgenommen werden. Das heißt, hier wird grundsätzlich so vorgegangen, wie dies in der DE 198 55 166 A1 beschrieben wird, allerdings mit dem Unterschied, dass eben noch zusätzlich ein Fliegengitter zum Rollladenpanzer im Kastenkörper hinzutritt.

Besonders bevorzugt ist eine Variante, bei welcher die Markise und das Fliegengitter zusammen mit dem Rollladenpanzer im Kastenkörper aufgenommen werden. Dabei sorgt eine Markisenwickelwelle für die Aufnahme der Markise, während eine Fliegengitterwickelwelle dem Auf- und Abwickeln des Fliegengitters dient und schließlich eine Rollladenpanzerwickelwelle den Rollladenpanzer bevorratet. Vorzugsweise sind die Markisenwickelwelle und die Fliegengitterwickelwelle jeweils vor der Rollladenpanzerwickelwelle angeordnet. Eine solche Topologie empfiehlt sich, damit der Rollladenpanzer, die Markise und das Fliegengitter von ihrer Anordnung her optimiert werden können. So hat es sich als besonders vorteilhaft erwiesen, wenn der Rollladenpanzer zwischen der Markise und dem Fliegengitter angeordnet wird.

Dabei erfolgt zumeist eine Positionierung in der Reihenfolge Markise - Rollladenpanzer - Fliegengitter. Dies deshalb, damit die als Ausstell-Markise ausgeführte Markise nicht mit dem Rollladenpanzer kollidiert und im Übrigen das hinter dem Rollladenpanzer befindliche Fliegengitter für einen durchgängigen Insektenschutz sorgen kann, und zwar bei einfacher Bedienung. Selbstverständlich sind auch andere Anordnungen denkbar.

Eine Steuereinrichtung sorgt dafür, dass es nicht zu Kollisionen zwischen dem Rollladenpanzer und der Ausstell-Markise kommt. Denn mit Hilfe dieser Steuereinrichtung lassen sich die jeweiligen Antriebe für den Rollladenpanzer, das Fliegengitter und die Markise steuern.

Das geschieht in der Regel in Abhängigkeit der Stellung der vorgenannten Materialbahnen zueinander und je nach geografischen Gegebenheiten, Witterungsbedingungen, Bedienerwunsch etc. Selbstverständlich lässt sich die Steuereinrichtung fernbedienen, wenn dies gewünscht ist und mag ansonsten so funktionieren und aufgebaut sein, wie dies im Rahmen der DE 199 47 961 A1 beschrieben wird.

Zur Führung des Rollladenpanzers dienen die Rollladenführungsschienen. Das Fliegengitter wird demgegenüber in den Fliegengitterführungsschienen aufgenommen, während der Markise die Markisenführungsschienen zugeordnet sind. In der Regel kommen hier jeweils drei Paare an Führungsschienen zum Einsatz, die entsprechend der Anordnung der einzelnen Materialbahnen zueinander vor einer Fenster- oder Türöffnung platziert sind.

So finden sich zumeist frontseitig als erstes Markisenführungsschienen gefolgt von den Rollladenführungsschienen, an die sich die Fliegengitterführungsschienen rückseitig anschließen. Dabei ist es denkbar, sämtliche Führungsschienen separat zu fertigen und dann an einem Blendrahmen anzubringen, beispielsweise durch Verrasten. Ebenso umfasst die Erfindung natürlich auch Ausgestaltungen, bei denen einzelne Führungsschienen ein zusammengesetztes Aggregat bilden. So können beispielsweise die jeweiligen Rollladenführungsschienen und Fliegengitterführungsschienen zusammengefasst werden. Auch ist es denkbar, ein komplettes Aggregat aus Rollladenführungsschienen, Fliegengitterführungsschienen und Markisenführungsschienen darzustellen. Hierdurch wird der Lageraufwand verringert und im Übrigen die Herstellung vereinfacht.

Aus Gründen der Flexibilität und einfachen Nachrüstung werden die Führungsschienen jedoch zumeist über Rastverbindungen miteinander vereinigt. Eine solche Vorgehensweise ist zudem mit dem Vorteil verbunden, verschiedene Materialien für die Führungsschienen einsetzen zu können. So ist es beispielsweise denkbar, die Rollladenführungsschienen aus einem Metall, vorzugsweise Aluminium, zu fertigen, während die Fliegengitterführungsschienen und Markisenführungsschienen üblicherweise als Kunststoffstrangpressprofile ausgeführt sind.

Immer wird eine Rollladenkastenbaueinheit zur Verfügung gestellt, die sämtlichen denkbaren Anforderungen genügt und einen bisher nicht gekannten Komfort zur Verfügung stellt. Das alles gelingt bei flexiblem Aufbau unter Berücksichtigung der jeweiligen Kundenwünsche. So sorgt das Fliegengitter mit den Fliegengitterführungsschienen üblicherweise dafür, dass ein zuverlässiger Insektenschutz realisiert ist. Da das Fliegengitter die dem Fenster oder einer Tür zugewandte erste Materialbahn darstellt, ist die Bedienung einfach und problemlos. Als zweites folgt der Rollladenpanzer, so dass dessen Rollladenführungsschienen zwischen den Fliegengitterführungsschienen und den Markisenführungsschienen als dritter Bestandteil angeordnet sind. Da der Rollladenpanzer ohnehin zumeist vom Innern her über einen Rollladengurt oder einen Antrieb bedient wird, kommen sich Rollladenpanzer und Fliegengitter nicht in die Quere.

Frontseitig folgt dann die Markise, die als Ausstell-Markise ausgeführt ist. Dadurch lässt sich eine wirksame und flexible Abschattung des dahinter befindlichen Raumes erreichen, ohne dass zu große Helligkeitsverluste zu verzeichnen sind. Dadurch, dass der Rollladenpanzer hinter der Markise bzw. Ausstell-Markise angeordnet ist, werden Kollisionen zwischen dem Rollladenpanzer und der Ausstellanordnung für die Ausstell-Markise zuverlässig vermieden.

Die zumeist obligatorische Steuereinrichtung sorgt dafür, dass die einzelnen Materialbahnen gezielt angesteuert und bedient werden können. Das geschieht zudem in Abhängigkeit von ihrer jeweiligen Stellung, die mit Hilfe von einem oder mehreren Sensoren abgefragt werden kann. So ist es beispielsweise unsinnig, bei ausgefahrener Markise den Rollladenpanzer herunterzulassen. Das gilt jedenfalls so lange, wie nicht der Rollladenpanzer für eine Nachtverdunklung sorgen soll. In diesem Fall (Nachtverdunklung) wird man zumeist die Markise hochfahren. Ebenso ist es denkbar, die Fliegengitterfunktion nur dann zuzulassen, wenn der Rollladenpanzer ganz oder teilweise geöffnet ist. Dagegen erfordert ein geschlossener Rollladenpanzer keinen zusätzlichen Insektenschutz. - Jedenfalls wird deutlich, dass mit Hilfe der Steuereinrichtung bestimmte logische Verknüpfungen dargestellt und dem Bediener mitgeteilt werden können. Selbstverständlich lassen sich diese Verknüpfungen auch allein vom Bediener vorgeben, wenn dies gewünscht ist.

Im Folgenden wird die Erfindung anhand einer lediglich ein Ausführungsbeispiel darstellenden Zeichnung näher erläutert; es zeigen:
- Fig. 1: eine Rollladenkastenbaueinheit zur allgemeinen Erläuterung, die nicht entsprechend der Erfindung arbeitet,
- Fig. 2: eine erfindungsgemäße Rollladenkastenbaueinheit,
- Fig. 3: eine geänderte Ausführungsform und
- Fig. 4: eine nochmals abgeänderte Variante.

In den Figuren ist eine Rollladenkastenbaueinheit dargestellt, die über einen Kastenkörper 1 zur Aufnahme eines Rollladenpanzers 2 verfügt. Der Rollladenpanzer 2 wird auf einer Rollladenpanzerwickelwelle 3 aufgenommen. Im Rahmen des Ausführungsbeispiels verfügt die Rollladenpanzerwickelwelle 3 über einen nicht ausdrücklich dargestellten Antrieb, welcher über eine Steuereinrichtung 4 angesprochen wird und den Rollladenpanzer 2 auf- und abwickelt.

Neben dem Rollladenpanzer 2 findet sich in dem Kastenkörper 1 ein Fliegengitter 5, welches auf einer Fliegengitterwelle 6 aufgewickelt ist. Auch in diesem Fall sorgt die Steuereinrichtung 4 für einen Antrieb der Fliegengitterwelle 6 und damit einhergehend ein Auf- und Abwickeln des Fliegengitters 5.

Schließlich nimmt der Kastenkörper 1 zusätzlich noch eine Markise 7 auf, bei welcher es sich im Rahmen des Ausführungsbeispiels nach der Fig. 1 um eine Gelenkarm-Markise, also eine spezielle Ausstell-Markise handelt. Die Markise 7 wird von einer Markisenwickelwelle 8 aufgenommen, die ebenfalls von der Steuereinrichtung 4 bzw. einem zugehörigen Antrieb beaufschlagt wird.

Sowohl die Fliegengitterwickelwelle 6 als auch die Markisenwickelwelle 8 sind als Rollowellen ausgeführt. Das heißt, es handelt sich insofern um Hohlwellen mit in ihrem Innern angeordneter Feder, die dafür sorgt, dass die jeweils aufgenommenen Materialbahnen, einerseits das Fliegengitter 5, andererseits ein Markisentuch 9, auf der jeweiligen Welle 6, 8 aufgewickelt werden, wenn keine das Abwickeln verursachende Kraft ausgeübt wird. Bei dieser Kraft mag es sich im Rahmen des Fliegengitters 5 um den bereits angesprochenen Antrieb handeln, welcher die Fliegengitterwickelwelle 6 gegen die Federkraft entsprechend dreht. Genauso gut kann an dieser Stelle eine manuelle Kraft ausgeübt werden, welche an einem Endstab 10 am Fliegengitter 5 angreift und diesen Endstab 10 in zugehörigen Fliegengitterführungsschienen 11 verriegelt oder auf andere Weise festlegt.

Auch der Rollladenpanzer 2 lässt sich in zugehörigen Rollladenführungsschienen 12 aus Gründen des Diebstahlschutzes verkeilen, wenn dies erforderlich sein sollte. Das Markisentuch 9 wird mittels des zugehörigen Antriebs von der Markisenwickelwelle 8 abgewickelt und nimmt die gewünschte Abschattungsfunktion wahr.

Daneben ist es auch denkbar, an dieser Stelle mit einem Fallrohr 13 zu arbeiten, welches durch seine Gewichtskraft (bei gelöster Bremse innerhalb der Markisenwickelwelle 8) das Markisentuch 9 von der Markisenwickelwelle 8 abwickelt (vgl. Fig. 2). Hier ist eine Markise 7 dargestellt, die als Markisolette ausgeführt ist. Neben dem Fallrohr 13 findet sich ein Leitrohr 14, welches das Markisentuch 9 im oberen Bereich senkrecht führt. Dagegen sorgen Ausstellschienen 15 dafür, dass das Markisentuch 9 unterhalb des Leitrohres 14 eine abgewinkelte Position im Vergleich zur Fenster- oder Türebene E eines dahinter befindlichen Fensters bzw. einer Tür einnimmt. Von diesem Fenster bzw. der Tür ist lediglich ein Blendrahmen 16 angedeutet, wobei der Kastenkörper 1 auf diesen Blendrahmen 16 im Sinne eines Aufsetzkastens montiert ist. Selbstverständlich kann der Kastenkörper 1 auch als Vorsatzkasten ausgebildet sein.

Zur Führung der Markise 7 bzw. des Markisentuches 9 dienen Markisenführungsschienen 17, in welchen nicht dargestellte Gleitschienen laufen, die das Leitrohr 14 und die Ausstellschienen 15 tragen, und zwar so, wie das grundsätzlich in der DE 199 49 163 C1 beschrieben ist. Man erkennt, dass frontseitig auf die Markisenführungsschienen 17 die Rollladenführungsschienen 12 folgen, an die sich in Richtung auf den Blendrahmen 16 die Fliegengitterführungsschienen 11 anschließen (vgl. Fig. 2).

Selbstverständlich lässt sich die Markise 7 - im Gegensatz zu den dargestellten Varianten im Ausführungsbeispiel - auch nicht nur im Kastenkörper 1, sondern auch am Kastenkörper 1 in einem separaten Schutzgehäuse anbringen. Ebenso liegt es im Rahmen der Erfindung, die Markise oder das Fliegengitter mit einem separaten Gehäuse bzw. einer Kassette auszurüsten und am endseitigen Rollladenstab des Rollladenpanzers anzubringen, wie dies in der DE 196 26 124 A1 beschrieben wird. Das ist jedoch nicht dargestellt. Ferner umfasst die Erfindung Varianten der Gestalt, dass es sich bei der Markise 7 bzw. dem Markisentuch 9 um eine Sonnenschutzfolie oder eine vergleichbare Abdeckungsbahn (nicht notwendigerweise aus Stoff) handelt.

Im Rahmen der Fig. 1 ist eine Topologie gewählt, bei welcher die Markisenwickelwelle 8 und die Fliegengitterwickelwelle 6 jeweils vor der Rollladenpanzerwickelwelle 3 angeordnet sind. Die Markise 7 und damit die Markisenwickelwelle 8 finden sich in der oberen vorderen Ecke des Kastenkörpers 1, während das Fliegengitter 5 zusammen mit der Fliegengitterwelle 6 in unmittelbarer Nachbarschaft zu einem Austrittsschlitz 18 des Kastenkörpers 1 angeordnet ist. Demgegenüber nimmt der Rollladenpanzer 2 eine zentrale Position im Kastenkörper 1 ein.

Diese behält er auch im Rahmen der Variante nach Fig. 2 bei. Hier ist im Vergleich zur Darstellung nach Fig. 1 unterschiedlich, dass das Fliegengitter 5 bzw. die Fliegengitterwelle 6 in der hinteren unteren Kastenecke des Kastenkörpers 1 angeordnet ist, so dass das Fliegengitter 5 durch einen Schlitz S zwischen dem Rollladenpanzer 2 und einem Bodenbrett des Kastenkörpers 1 hin zum Austrittsschlitz 18 des Kastenkörpers 1 geführt werden muss. Eine Umlenkvorrichtung 19 sorgt dafür, dass das in diesem Bereich im Wesentlichen parallel zum Bodenbrett geführte Fliegengitter 5 in einen senkrechten Verlauf umgelenkt wird und so in die sich ebenfalls senkrecht an das Bodenbrett des Kastenkörpers 1 anschließenden Fliegengitterführungsschienen 11 mit dem Endstab 10 eintaucht.

Bei der Variante nach Fig. 3 ist demgegenüber die Markise 7 mit ihrer Markisenwickelwelle 8 (und nicht das Fliegengitter 5 mit seiner Fliegengitterwelle 6) in der hinteren unteren Ecke des Kastenkörpers 1 angeordnet, und zwar dort, wo sich bei der Ausgestaltung nach Fig. 2 die Fliegengitterwelle 6 befunden hat. Dagegen nimmt nun das Fliegengitter 5 die vormalige Position der Markise 7 in der vorderen oberen Ecke ein. Auch in diesem Fall sorgt die Umlenkvorrichtung 19 dafür, dass nun das Markisentuch 9 in die zugehörige Markisenführungsschiene 17 einwandfrei eingeführt wird. In diesem Fall handelt es sich bei der Markise 7 zumeist um eine Senkrecht-Markise, schon um vom Ansatz her Kollisionen des im Rahmen der Fig. 3 davor befindlichen Rollladenpanzers 2 mit einer Ausstellvorrichtung 13, 14, 15 (vgl. Fig. 2) zu vermeiden.

Die Fig. 4 befasst sich schließlich mit einer weiteren Abwandlung, bei welcher das Fliegengitter 5 seine Position in der hinteren unteren Ecke des Kastenkörpers 1 verlassen hat und vielmehr die obere hintere Ecke einnimmt. Das erfordert allerdings eine zweifache Umlenkung, so dass zu der Umlenkvorrichtung 19 eine weitere Umlenkvorrichtung 20 hinzutritt. Dagegen ist die Markise 7 wiederum in der vorderen oberen Ecke des Kastenkörpers 1 angeordnet. Der Rollladenpanzer 2 findet sich unverändert im Zentrum des Kastenkörpers 1.

Es wird deutlich, dass im Rahmen der Erfindung ganz unterschiedliche Ausgestaltungen denkbar sind und realisiert werden können. Das gilt insbesondere im Hinblick auf die Anordnung des Rollladenpanzers 2, des Fliegengitters 5 und der Markise 7 zueinander im Kastenkörper 1. Selbstverständlich kann die Markise 7 auch am Kastenkörper 1, vorzugsweise an dessen Bodenbrett, angebracht werden, so dass der Kastenkörper 1 als solches nur den Rollladenpanzer 2 zusammen mit dem Fliegengitter 5 aufnimmt. Genauso gut könnte die Markise 7 auf ein kopfseitiges Brett des Kastenkörpers 1 oder auch seitlich an diesem befestigt werden.

Immer wird ein multifunktionaler Rollladenkasten zur Verfügung gestellt, der durch bisher nicht gekannte Bedienungsvielfalt und besonderen Komfort überzeugt. Hierfür sorgt nicht zuletzt die Steuereinrichtung 4, welche die jeweiligen Materialbahnen bzw. den Rollladenpanzer 2, das Fliegengitter 5 und schließlich die Markise 7 bzw. das Markisentuch 9 unabhängig voneinander oder auch sich gegenseitig beeinflussend steuert, und zwar in Abhängigkeit von der jeweiligen Position der vorgenannten Elemente zueinander, den Anforderungen eines Bedieners, den geografischen oder klimatischen Gegebenheiten, der Tageszeit usw.

## Patentansprüche

1. Rollladenkastenbaueinheit, mit einem Kastenkörper (1) zur Aufnahme eines Rollladenpanzers (2) und eines Fliegengitters (5), wobei im oder am Kastenkörper (1) zusätzlich noch eine Markise (7) angebracht ist, und wobei Rollladenpanzerführungsschienen (12), Fliegengitterführungsschienen (11) und Markisenführungsschienen (17) vorgesehen sind,
**dadurch gekennzeichnet, dass**
- die Markise (7) als Ausstell-Markise mit Fallrohr (13) und Leitrohr (14) ausgebildet ist, wobei
- das Leitrohr (14) ein Markisentuch (9) im oberen Bereich senkrecht führt, und wobei
- Ausstellschienen (15) dafür sorgen, dass das Markisentuch (9) unterhalb des Leitrohres (14) eine abgewinkelte Position im Vergleich zur Fenster- oder Türebene (E) eines dahinter befindlichen Fensters bzw. einer Tür oder einer Rollladenpanzerebene einnimmt, und dass
- die Rollladenpanzerführungsschienen (12) zwischen den Fliegengitterführungsschienen (11) und den Markisenführungsschienen (17) angeordnet sind.

2. Rollladenkastenbaueinheit nach Anspruch 1, **dadurch gekennzeichnet, dass** die Markise (7) zusammen mit ihrem Schutzgehäuse am Kastenkörper (1), vorzugsweise an dessen Bodenbrett, angebracht ist.

3. Rollladenkastenbaueinheit nach einem der Ansprüche 1 oder 2, **dadurch gekennzeichnet, dass** die Markise (7) und das Fliegengitter (5) zusammen mit dem Rollladenpanzer (2) im Kastenkörper (1) aufgenommen werden.

4. Rollladenkastenbaueinheit nach einem der Ansprüche 1 bis 3, **dadurch gekennzeichnet, dass** eine Markisenwickelwelle (8) und eine Fliegengitterwickelwelle (6) jeweils vor einer Rollladenpanzerwickelwelle (3) angeordnet sind.

5. Rollladenkastenbaueinheit nach einem der Ansprüche 1 bis 4, **dadurch gekennzeichnet, dass** eine Steuereinrichtung (4) jeweilige Antriebe für den Rollladenpanzer (2), das Fliegengitter (5) und die Markisen (7) steuert.

## Claims

1. A rolling shutter box construction unit having a box body (1) for receiving a shutter panel (2) and an insect screen (5), with an awning (7) being additionally mounted in or on the box body (1) and shutter panel guide rails (12), insect screen guide rails (11) and awning guide rails (17) being provided,
**characterized in that**
- the awning (7) is configured to be a slide-out awning with a down-spout (13) and a guide tube (14),
- the guide tube (14) vertically guiding an awning fabric (9) in the upper region, and
- slide-out rails (15) ensuring that, beneath the guide tube (14), the awning fabric (9) adopts an angled position as compared to the window or door plane (E) of a window or a door located therebehind or of the shutter panel plane, and that
- the shutter panel guide rails (12) are disposed between the insect screen guide rails (11) and the awning guide rails (17).

2. The rolling shutter box construction unit as set forth in claim 1, **characterized in that** the awning (7) is mounted to the box body (1), preferably to the bottom panel thereof, together with its protective housing.

3. The rolling shutter box construction unit as set forth in claim 1 or 2, **characterized in that** the awning (7) and the insect screen (5) are received in the box body (1) together with the shutter panel (2).

4. The rolling shutter box construction unit as set forth in any of the claims 1 through 3, **characterized in that** a shaft (8) for rolling the awning and a shaft (6) for rolling the insect screen are disposed in front of a respective shaft (3) for rolling the shutter panel.

5. The rolling shutter box construction unit as set forth in any of the claims 1 through 4, **characterized in that** a control device (4) controls the drives for the shutter panel (2), the insect screen (5) and the awnings (7) respectively.

## Revendications

1. Ensemble structurel de coffre de volet roulant avec un corps de coffre (1) destiné à recevoir un tablier (2) de volet roulant et une moustiquaire (5), un auvent (7) étant en outre monté dans ou sur le corps de coffre (1) et des rails de guidage (12) du tablier de volet roulant, des rails de guidage (11) de la moustiquaire et des rails de guidage (17) de l'auvent étant prévus,
**caractérisé en ce que**
- l'auvent (7) est conformé en forme d'auvent rétractable avec descente d'eau pluviale (13) et tube de guidage (14),
- le tube de guidage (14) guidant verticalement une toile d'auvent (9) dans sa partie supérieure, et
- des rails (15) de dépliage permettant à la toile (9) de l'auvent d'adopter, en dessous du tube de guidage (14), une position angulaire par rapport au plan (E) d'une fenêtre ou d'une porte située derrière l'auvent ou au plan d'un tablier de volet roulant et que
- les rails de guidage (12) du tablier de volet roulant sont disposés entre les rails de guidage (11) de la moustiquaire et les rails de guidage (17) de l'auvent.

2. Ensemble structurel de coffre de volet roulant selon la revendication 1, **caractérisé en ce que** l'auvent (7) est monté avec son carter de protection sur le corps de coffre (1), de préférence sur sa planche de fond.

3. Ensemble structurel de coffre de volet roulant selon l'une quelconque des revendications 1 ou 2, **caractérisé en ce que** l'auvent (7) et la moustiquaire (5) sont reçus dans le corps de coffre (1) en même temps que le tablier de volet roulant (2).

4. Ensemble structurel de coffre de volet roulant selon l'une quelconque des revendications 1 à 3, **caractérisé en ce qu'**un arbre d'enroulement de l'auvent (8) et un arbre d'enroulement de la moustiquaire (6) sont disposés devant chaque arbre d'enroulement du tablier de volet roulant (3).

5. Ensemble structurel de coffre de volet roulant selon l'une quelconque des revendications 1 à 4, **caractérisé en ce qu'**un dispositif de commande (4) commande les entraînements respectifs du tablier de volet roulant (2), de la moustiquaire (5) et des auvents (7).
